# EUROPÄISCHE PATENTSCHRIFT

(11) **EP 3 205 796 B1**
(45) Veröffentlichungstag und Bekanntmachung des Hinweises auf die Patenterteilung: **11.11.2020**
(21) Anmeldenummer: 17154558.5
(22) Anmeldetag: 03.02.2017
(51) Int. Cl.: E05B 19/00, E05B 27/10

(54) **SCHLÜSSEL FÜR EINEN SCHLIESSZYLINDER, SCHLIESSZYLINDER UND SCHLIESSVORRICHTUNG**
KEY FOR A LOCK CYLINDER, LOCK CYLINDER AND LOCKING DEVICE
CLÉ POUR UN BARILLET, BARILLET ET DISPOSITIF DE FERMETURE

(30) Priorität: 10.02.2016 DE 102016102288
(43) Veröffentlichungstag der Anmeldung: 16.08.2017
(73) Patentinhaber: DOM-Sicherheitstechnik GmbH & Co. KG, 50321 Brühl (DE)
(72) Erfinder: Schmitz, Wilhelm, 53332 Bornheim (DE); Veelmann, Martin, 40764 Langenfeld (DE)
(74) Vertreter: Witte, Weller & Partner Patentanwälte mbB

(56) Entgegenhaltungen:
- WO-A1-2011/053317
- DE-A1-102004 003 034
- US-A1- 2012 073 340

## Beschreibung

Die vorliegende Erfindung betrifft einen Schlüssel für einen Schließzylinder, wobei der Schlüssel einen sich entlang einer Längsrichtung erstreckenden Schlüsselschaft mit zwei Schlüsselbreitseitenflächen aufweist, wobei der Schlüsselschaft sich zwischen einem Schlüsselkopf und einer dem Schlüsselkopf entgegengesetzten Schlüsselspitze erstreckt, wobei der Schlüssel des Weiteren mindestens eine sich in der Längsrichtung erstreckende Rippe aufweist, die von einer der Schlüsselbreitseitenflächen hervorragt, wobei die Rippe mindestens zwei in der Längsrichtung nebeneinanderliegende Steuerebenen aufweist.

Des Weiteren betrifft die vorliegende Erfindung einen Schließzylinder mit einem Gehäuse und einem Zylinderkern, wobei der Schließzylinder eine Vielzahl von Sperrsicherungen aufweist, wobei jede Sperrsicherung zwischen einem Sperrzustand und einem Freigabezustand bewegbar ist und eine Drehbewegung des Zylinderkerns gegenüber dem Gehäuse in dem Sperrzustand sperrt und in dem Freigabezustand freigibt, wobei die Mehrzahl von Sperrsicherungen eine erste Gruppe von Sperrsicherungen aufweist, die außerhalb einer Längsmittelebene des Schließzylinders angeordnet ist, wobei eine erste Sperrsicherung der ersten Gruppe von Sperrsicherungen als Stiftzuhaltung mit einem verdrehsicher geführten Kernstift ausgebildet ist.

Letztlich betrifft die vorliegende Erfindung eine Schließvorrichtung mit einem erfindungsgemäßen Schließzylinder und mit einem erfindungsgemäßen Schlüssel, wobei der Schlüssel einen sich entlang einer Längsrichtung erstreckenden Schlüsselschaft mit zwei Schlüsselbreitseitenflächen aufweist, wobei der Schlüsselschaft sich zwischen einem Schlüsselkopf und einer dem Schlüsselkopf entgegengesetzten Schlüsselspitze erstreckt, wobei der Schlüssel des Weiteren mindestens eine sich in der Längsrichtung erstreckende Rippe aufweist, die von einer der Schlüsselbreitseitenflächen hervorragt, wobei die Rippe mindestens zwei parallel zueinander in der Längsrichtung nebeneinanderliegende Steuerebenen aufweist, wobei eine rippenaußenliegende Steuerebene mindestens eine erste Aussparung aufweist.

Ein derartiger Schlüssel, ein derartiger Schließzylinder und eine derartige Schließvorrichtung sind beispielsweise aus der Druckschrift EP 1 482 109 A2 bekannt.

Die Druckschrift EP 1 482 109 A2 zeigt einen Schließzylinder mit passendem Schlüssel, bei dem der Schließzylinder einen im Zylindergehäuse drehbar gelagerten Zylinderkern mit einem Schlüsselkanal zum Eintritt des Schlüssels aufweist, welcher Schlüssel eine seiner Breitseite überragende, höhenprofilierte Rippe besitzt, deren Zuhaltungseinschnitte mit den Spitzen von aus undrehbaren Kernstiften und Gehäusestiften bestehenden, in einer Reihe angeordneten Zuhaltungsstiften derart zusammenwirken, dass die in die Drehfuge zwischen Zylinderkern und Zylindergehäuse kreuzenden Kern-/Gehäusebohrungen geführten Zuhaltungsstifte so höheneingeordnet werden, dass die Trennfuge zwischen Kern- und Gehäusestiften mit der Drehfuge fluchtet. Die Rippe weist mehrere in Schlüsseleinsteckrichtung nebeneinanderverlaufende Steuerebenen auf, die zufolge einer angepassten Zuhaltungsstift-Spitzengestaltung selektiv von einzelnen der Zuhaltungsstifte abgetastet werden.

Des Weiteren zeigt die Druckschrift DE 35 18 743 A1 eine aus einem Schließzylinder und einem Flachschlüssel bestehende Schließeinrichtung. Diese weist ein im Schlüssel angeordnetes, quer zur Schlüsselschaftebene bewegliches, über die Breitseite des Schlüssels hinaus quer verlagerbares Steuerglied für eine zusätzliche, im Zylinderkern seitlich des Schlüsselkanals angeordnete Zuhaltung auf, welche von dem beim Schlüsseleinschub durch eine schlüsselkanalseitige Flanke quer verlagerten Steuerglied mittels einer in Einschubrichtung ansteigenden Auflaufschräge parallel zur Schlüsseleinschubebene verlagert und in eine Freigabestellung bewegt wird.

Des Weiteren zeigt die Druckschrift AU 2009 202 668 B2 einen weiteren Schlüssel zur Verwendung in einem Zylinderschloss.

Darüber hinaus zeigt die Druckschrift WO 2015/051114 eine Schloss- und Schlüsselkombination mit einem Zylinder, der rotierbar angeordnet ist und mit einer Seitenleiste innerhalb des Zylinders, die bewegbar zwischen einer Sperrposition, die eine Rotation des Zylinders verhindert, und einer entsperrten Position ist, die eine Rotation des Zylinders ermöglicht.

Ein weiterer Schließzylinder mit passendem Schlüssel ist in der Druckschrift CA 2 767 136 A1 gezeigt.

Noch einen weiteren Profilschlüssel für Zylinderschlösser zeigt die Druckschrift AU 2010 206 090 B2.

Noch ein weiteres Zylinderschloss mit Schlüssel zeigt die Druckschrift WO 95/18281 A1. Die Druckschrift DE 2004 003 034 A1 zeigt eine Schließvorrichtung mit einem Zylindergehäuse und einen darin gelagerten Zylinderkern aufweisenden Schließzylinder und mit einem in einen Schlüsselkanal des Zylinderkerns einschiebbaren Flachschlüssel. Die Druckschrift US 2012/0073340 A1 zeigt eine Schloss- und Schlüsselkombination mit einem Zylinderschloss und einem Schlüssel nach dem Oberbegriff von Anspruch 1, mit einem flachen Schlüsselbart.

Die Druckschrift WO 2011/053317 A1 zeigt eine Schließzylinder- und Schlüsselkombination und insbesondere einen Schließzylinder nach dem Oberbegriff von Anspruch 9, der in einer Tür montiert ist und der ein Gehäuse und einen Zylinderkern aufweist.

Ausgehend von diesem Stand der Technik ist es eine Aufgabe der vorliegenden Erfindung, einen verbesserten Schlüssel, einen verbesserten Schließzylinder und eine verbesserte Schließvorrichtung bereitzustellen, die eine höhere Sicherheit der Schließvorrichtung gegenüber einem unbefugten Entsperren ermöglichen und die Sicherheit des Schlüssels gegenüber einem unbefugten Vervielfältigen erhöhen.

Gemäß einem ersten Aspekt der Erfindung wird daher ein Schlüssel für einen Schließzylinder bereitgestellt, wobei der Schlüssel einen sich entlang einer Längsrichtung erstreckenden Schlüsselschaft mit zwei Schlüsselbreitseitenflächen aufweist, wobei der Schlüsselschaft sich zwischen einem Schlüsselkopf und einer dem Schlüsselkopf entgegengesetzten Schlüsselspitze erstreckt, wobei der Schlüssel des Weiteren mindestens eine sich in der Längsrichtung erstreckende Rippe aufweist, die von einer der Schlüsselbreitseitenflächen hervorragt, wobei die Rippe mindestens zwei in der Längsrichtung nebeneinanderliegende Steuerebenen aufweist, wobei eine rippenausliegende Steuerebene mindestens eine erste Aussparung und einen Spitzenabschnitt aufweist, der sich von einem schlüsselspitzenseitigen Ende der rippenaußenliegenden Steuerebene bis zu

der ersten Aussparung erstreckt, und wobei die Länge des Spitzenabschnitts in der Längsrichtung kleiner oder gleich der Breite des Spitzenabschnitts senkrecht zu der Längsrichtung und parallel zu den Schlüsselbreitseitenflächen ist.

Insbesondere ist der Schlüssel somit als ein Flachschlüssel ausgebildet. Eine der Schlüsselbreitseitenflächen ist von einer Rippe überragt. An dieser Rippe ist eine Mehrzahl von Steuerebenen ausgebildet, insbesondere genau zwei Steuerebenen. Mittels dieser Steuerebenen ist es möglich, beispielsweise Stiftzuhaltungen in einem entsprechenden Schließzylinder zu aktuieren. Insbesondere kann die Rippe mindestens zwei parallel zueinander in der Längsrichtung nebeneinanderliegende Steuerebenen aufweisen. Die Ausgestaltungen der Steuerebenen stellt somit eine zusätzliche Abfragemöglichkeit bereit, um die Sicherheit des Schlüssels zu erhöhen. Die Steuerebenen erstrecken sich dabei parallel zu den Schlüsselbreitseitenflächen. Eine rippenaußenliegende Steuerebene ist somit die am weitesten von der Schlüsselbreitseitenfläche beabstandete Steuerebene. Die rippenaußenliegende Steuerebene weist mindestens eine Aussparung auf. Derartige Aussparungen können beispielsweise als weitere Abfragemerkmale verwendet werden. Dies ist jedoch nicht zwingend notwendig. Es ergibt sich ein Spitzenabschnitt, der den Bereich in Richtung der Schlüsselspitze der rippenaußenliegenden Steuerebene bezeichnet, der sich von dem schlüsselspitzenseitigen Ende der Steuerebene aus erstreckt, insbesondere bis zu einer ersten Aussparung. Der Spitzenabschnitt soll eine Länge aufweisen, die kleiner oder gleich seiner Breite parallel zu den Schlüsselbreitseitenflächen ist. Mit anderen Worten ist dieser Spitzenabschnitt kürzer als breit oder alternativ genauso lang wie breit. Es ergibt sich somit eine zapfenartige Ausgestaltung dieses Spitzenabschnitts. Der Spitzenabschnitt kann auch als "Zapfenabschnitt" bezeichnet werden. Der Spitzenabschnitt ist insbesondere feststehend ausgebildet. Er ist nicht in irgendeiner Form bewegbar relativ zu den Schlüsselbreitseitenflächen. Auf diese Weise wird mittels des Zapfens am spitzenseitigen Ende der rippenaußenliegenden Steuerebene ein weiteres Abfragemerkmal bereitgestellt, das beispielsweise im Zusammenwirken mit in Kernstiften vorhandenen Nuten abgefragt werden kann. Weitere Abfragemöglichkeiten ergeben sich, wie im Voranstehenden noch ausgeführt wird, beispielsweise durch die Ausgestaltung der Querschnittskontur dieses Zapfens. Insbesondere kann diese Querschnittskontur auch kumulativ zu der Abfrage des Spitzenabschnitts in einer Nut eines Kernstifts einer Stiftzuhaltung erfolgen.

Gemäß einem weiteren Aspekt der Erfindung wird ein Schließzylinder mit einem Gehäuse und einem Zylinderkern bereitgestellt, wobei der Schließzylinder eine Vielzahl oder Mehrzahl von Sperrsicherungen aufweist, wobei jede Sperrsicherung zwischen einem Sperrzustand und einem Freigabezustand bewegbar ist und eine Drehbewegung des Zylinderkerns gegenüber dem Gehäuse in dem Sperrzustand sperrt und in dem Freigabezustand freigibt, wobei die Mehrzahl von Sperrsicherungen eine erste Gruppe von Sperrsicherungen aufweist, die außerhalb einer Längsmittelebene des Schließzylinders angeordnet ist, wobei eine erste Sperrsicherung der ersten Gruppe von Sperrsicherungen als Stiftzuhaltung mit einem verdrehsicher geführten Kernstift ausgebildet ist, wobei der Kernstift der ersten Sperrsicherung der ersten Gruppe von Sperrsicherungen eine in Richtung der Längsmittelebene weisende Nut aufweist, und wobei die Nut beabstandet von einem kernseitigen Ende des Kernstifts angeordnet ist, wobei die Nut als sich parallel zu der Längsmittelebene erstreckende, abgesetzte Nut ausgebildet ist, wobei der Zylinderkern einen parallel zu der Längsmittelebene verlaufenden Schlüsselkanal zum Einführen des Schlüssels aufweist, wobei sich der Schlüsselkanal zwischen einer Schlüsseleinführöffnung und einem innenseitigen Ende des Schlüsselkanals erstreckt, und wobei die Nut in Richtung der Schlüsseleinführöffnung offen ist, wobei ein Verlauf der Nut einen Versatz aufweist.

Ein solcher Schließzylinder weist folglich exzentrisch zur Längsmittelebene angeordnete Sperrsicherungen auf. Beispielsweise im Falle eines Profilzylinders ist die Längsmittelebene die Symmetrieebene des Querschnittsprofils des Profilzylinders. Die Längsmittelebene enthält eine Rotationsachse des Zylinderkerns und verläuft parallel zu dem Schlüsselkanal in seiner Grundstellung, d.h. dem Sperrzustand bei abgezogenem Schlüssel.

Außerhalb dieser Längsmittelebene ist eine erste Gruppe von Sperrsicherungen angeordnet, die jeweils als Stiftzuhaltung ausgebildet sein können. Insbesondere eine erste Sperrsicherung dieser ersten Gruppe von Sperrsicherungen ist als Stiftzuhaltung ausgebildet. Derartige Stiftzuhaltungen mit zumindest einem Kernstift und zumindest einem Gehäusestift sind dem Durchschnittsfachmann bekannt. Beabstandet von einem kernseitigen Ende, d.h. von einem hinsichtlich der Rotationsachse des Zylinderkerns radial innen gelegenen Endes des Kernstifts beabstandet, ist die Nut angeordnet und weist in Richtung der Längsmittelebene. Auf diese Weise kann die Nut von einem eingeführten Schlüssel abgefragt werden, insbesondere, wie im Folgenden noch erläutert wird, von dem Spitzenabschnitt eines entsprechend ausgestalteten Schlüssels. Auf diese Weise kann der Kernstift aktuiert und versetzt werden, um in der versetzten Lage einen Freigabezustand zu erreichen.

Dabei muss die Nut nicht zwangsläufig als Durchgangsnut ausgebildet sein, sie kann auch auf der Hälfte oder beispielsweise auf zwei Dritteln des Durchmessers des Kernstifts enden. Wie im Folgenden ausgeführt wird, ergibt sich hier auch die Möglichkeit, durch entsprechende Ausgestaltung des abgesetzten Endes der Nut weitere sicherheitskritische Abfragen einzuführen.

Hieraus ergibt sich, dass insbesondere der Spitzenabschnitt der rippenaußenliegenden Steuerebene in die Nut einfahren kann, um die erste Sperrsicherung der ersten Gruppe von Sperrsicherungen in den Freigabezustand zu aktuieren.

Mit Versatz, insbesondere Höhenversatz, ist dabei ein Versatz parallel zu der Längsmittelebene gemeint. Mit anderen Worten weist die Nut einen Versatz parallel zu einer Längsachse des Kernstifts auf. Auf diese Weise kann durch Abfahren der Nut eine Kraftbeaufschlagung des Kernstifts parallel zu seiner Längsachse erfolgen und der Kernstift um den Versatz in dem Schließzylinder bewegt werden.

Gemäß einem weiteren Aspekt wird eine Schließvorrichtung mit einem Schließzylinder gemäß dem zweiten Aspekt der Erfindung oder einer seiner Ausgestaltungen und mit einem Schlüssel gemäß dem ersten Aspekt der Erfindung oder einer seiner Ausgestaltungen bereitgestellt, wobei der Schließzylinder durch vollständiges Einführen des Schlüssels in den Schlüsselkanal des Zylinderkerns von dem Sperrzustand in den Freigabezustand überführbar ist, wobei die erste Sperrsicherung der ersten Gruppe von Sperrsicherungen derart ausgebildet und angeordnet ist, dass der Spitzenabschnitt des Schlüssels in einer vollständig in den Schlüsselkanal eingeschobenen Stellung des Schlüssels in der Nut der ersten Sperrsicherung der ersten Gruppe von Sperrsicherungen angeordnet ist und die erste Sperrsicherung der ersten Gruppe von Sperrsicherungen in den Freigabezustand überführt ist.

In dieser Schließvorrichtung werden somit der Schließzylinder und ein passender Schlüssel zusammengeführt. Um die erste Sperrsicherung der ersten Gruppe von Sperrsicherungen in den Freigabezustand zu überführen, muss der Spitzenabschnitt der rippenaußenliegenden Steuerebene des Schlüssels in die Nut gelangen. Dies eröffnet, wie bereits voranstehend ausgeführt wurde, verschiedene Abfragemöglichkeiten hinsichtlich der Querschnittskontur des Spitzenabschnitts und der Erstreckung des Spitzenabschnitts in Länge und Breite.

Auf diese Weise kann alternativ oder kumulativ zu der Abfrage der Querschnittskontur auch die geometrische Ausgestaltung in Höhe und Breite abgefragt werden. Nur bei entsprechender Länge im Vergleich zur Breite kann die Nut von dem Spitzenabschnitt durchlaufen und dabei eine geeignete Kraftumsetzung erfolgen, die den Versatz des Kernstifts der ersten Sperrsicherung bewirkt.

Die eingangs gestellte Aufgabe wird somit vollkommen gelöst.

In einer Ausgestaltung des Schlüssels kann vorgesehen sein, dass die rippenaußenliegende Steuerebene mindestens eine erste Aussparung und den Spitzenabschnitt aufweist, wobei sich der Spitzenabschnitt von dem schlüsselspitzenseitigen Ende der rippenaußenliegenden Steuerebene bis zu der ersten Aussparung erstreckt.

Eine "Aussparung" meint hier einen freigeschnittenen Bereich der rippenaußenliegenden Steuerebene. Die rippenaußenliegende Steuerebene weist in einem Bereich einer Aussparung kein Material auf. Die rippenaußenliegende Steuerebene wird somit zumindest von dem Spitzenabschnitt ausgebildet. In einer Ausgestaltung kann vorgesehen sein, dass die rippenaußenliegende Steuerebene nur von dem Spitzenabschnitt ausgebildet wird. Ein schlüsselkopfseitiger Teilabschnitt der rippenaußenliegende Steuerebene kann dann vollständig von der mindestens einen ersten Aussparung ausgenommen sein. Es kann aber auch vorgesehen sein, dass die rippenaußenliegende Steuerebene schlüsselkopfseitig von der ersten Aussparung weitere Abschnitte und/oder Aussparungen aufweist, beispielsweise kann schlüsselkopfseitig der ersten Aussparung ein Steuerspurabschnitt ausgebildet sein, insbesondere ein durchgehender Steuerspurabschnitt.

In einer Ausgestaltung des Schlüssels kann vorgesehen sein, dass die rippeninnenliegende Steuerebene als Steuerspur ausgebildet ist. Insbesondere kann eine durchgehende Steuerspur ohne Unterbrechungen ausgebildet sein. Eine als Steuerspur ausgebildete rippeninnenliegende Steuerebene kann mindestens eine Ausnehmung oder Vertiefung aufweisen. Eine solche Ausnehmung oder Vertiefung kann beispielsweise zur Abfrage einer Spitze oder Spitzengeometrie eines Kernstifts vorgesehen sein.

In einer Ausgestaltung des Schlüssels kann vorgesehen sein, dass der Schlüssel genau zwei Steuerebenen aufweist, nämlich die rippenaußenliegende Steuerebene und eine rippeninnenliegende Steuerebene, die zwischen der rippenaußenliegenden Steuerebene und eine der Schlüsselbreitseitenflächen angeordnet ist.

Auf diese Weise ergibt sich die Möglichkeit, zwei Steuerebenen abzufragen und die Sicherheit des Schlüssels wird zusätzlich erhöht. Gleichzeitig erhöht die Anzahl von zwei Steuerebenen die Gesamtbreite der Rippe nicht derartig, dass der Schlüssel unhandlich werden würde.

Gemäß einer weiteren Ausgestaltung kann vorgesehen sein, dass die rippeninnenliegende Steuerebene eine Auflaufschräge an ihrem schlüsselspitzenseitigen Ende aufweist.

Mittels einer solchen Auflaufschräge kann beispielsweise das Einführen des Schlüssels in den Schlüsselkanal vereinfacht werden. Die Auflaufschräge verringert beispielsweise den Widerstand, den das Drücken von Stiftzuhaltungen aus dem Schlüsselkanal beim Einführen des Schlüssels in den Schlüsselkanal verursacht.

In einer weiteren Ausgestaltung des Schlüssels kann vorgesehen sein, dass der Spitzenabschnitt weiter von der Schlüsselspitze beabstandet ist als die Auflaufschräge der rippeninnenliegenden Steuerebene.

Beispielsweise wird es auf diese Weise möglich, mittels der rippeninnenliegenden Steuerebene Kernstifte von Stiftzuhaltungen nach unten zu drücken, um ein nachfolgendes Passieren des Spitzenabschnitts der rippenaußenliegenden Steuerebene vorbei an diesen Stiftzuhaltungen zu ermöglichen. Die rippenaußenliegende Steuerebene bzw. der Spitzenabschnitt der rippenaußenliegenden Steuerebene kann dann erst in einem dahintergelegenen Kernstift einer weiteren Stiftzuhaltung abgefragt werden. Auf diese Weise wird der Sicherheitsaspekt weiter erhöht und nur eine originalgetreue Ausgestaltung sowohl der rippeninnenliegenden als auch der rippenaußenliegenden Steuerebene und ihrer Ausgestaltung relativ zueinander ermöglicht das Entsperren eines entsprechend ausgestalteten Schließzylinders.

In einer weiteren Ausgestaltung des Schlüssels kann vorgesehen sein, dass eine Querschnittskontur des Spitzenabschnitts in einer Ebene parallel zu den Schlüsselbreitseitenflächen vieleckig ist. Insbesondere kann die Querschnittskontur des Spitzenabschnitts dreieckig oder rechteckig sein. Weiter insbesondere kann diese quadratisch ausgestaltet sein. Die Querschnittskontur bezeichnet somit die Kontur des Querschnitts des Spitzenabschnitts in einer Ebene parallel zu der Einschubrichtung des Schlüssels bzw. der Längserstreckung des Schlüsselschafts. Die vieleckige Querschnittskontur kann beispielsweise durch eine komplementäre Ausgestaltung eines abgesetzten Nutendes in einem Kernstift abgefragt werden, wie dies im Folgenden noch erläutert wird.

In einer weiteren Ausgestaltung des Schlüssels kann vorgesehen sein, dass eine Querschnittskontur des Spitzenabschnitts in einer Ebene parallel zu den Schlüsselbreitseitenflächen ellipsenförmig ist. Insbesondere kann die Querschnittskontur kreisförmig sein.

Auch eine derartige Querschnittskontur kann beispielsweise in einem abgesetzten Nutgrund eines Kernstifts einer Stiftzuhaltung abgefragt werden. Darüber hinaus kann die Ellipsenform bzw. die Kreisform vorteilhaft sein, um den Spitzenabschnitt in eine Nut hineingleiten bzw. die Nut entlanggleiten zu lassen. Ein Widerstand bei einem Einführen des Schlüssels in den Schlüsselkanal ist somit verringert.

In einer weiteren Ausgestaltung ist vorgesehen, dass der Spitzenabschnitt feststehend ausgebildet ist.

Der Spitzenabschnitt ist somit nicht in irgendeiner Form bewegbar an oder in dem Schlüsselschaft gelagert. Auf diese Weise ist während des Einführens eine direkte Kraftübertragung über den Spitzenabschnitt auf eine Sperrsicherung, beispielsweise den Kernstift einer Stiftzuhaltung möglich, um diesen auszulenken und so eine sicherheitsrelevante Abfrage zu aktuieren.

In einer Ausgestaltung des Schließzylinders kann vorgesehen sein, dass die erste Gruppe von Sperrsicherungen insgesamt drei Sperrsicherungen aufweist, die jeweils als Stiftzuhaltung ausgebildet und in einer Reihe parallel zu der Längsmittelebene angeordnet sind.

Üblicherweise sind in einem Schließzylinder nur jene Stiftzuhaltungen vorgesehen, die u.a. einen Schlüsselbart bzw. Bauch des Schlüsselschafts abtasten bzw. abfragen können. Beispielsweise können hier fünf in Reihe angeordnete Stiftzuhaltungen vorgesehen sein. Insbesondere kann dies vorgesehen sein, um auch die nötige Vielzahl von Kombinationsmöglichkeiten von Schließkodierungen zur Bereitstellung größerer Schließanlagen bereitzustellen. Zum Abfragen der Rippe kann darüber hinaus die erste Gruppe von Sperrsicherungen außerhalb der Längsmittelebene vorgesehen sein. Sie können wiederum jeweils als Stiftzuhaltungen ausgebildet sein. Somit ergeben sich bereits acht Stiftzuhaltungen, die Sicherheitsmerkmale an dem Schlüssel abfragen können.

In einer weiteren Ausgestaltung des Schließzylinders kann vorgesehen sein, dass der Zylinderkern einen parallel zu der Längsmittelebene verlaufenden Schlüsselkanal zum Einführen des Schlüssels aufweist, wobei sich der Schlüsselkanal zwischen einer Schlüsseleinführöffnung und einem innenseitigen Ende des Schlüsselkanals erstreckt, und wobei die erste Sperrsicherung weiter beabstandet von der Einführöffnung angeordnet ist als die übrigen Sperrsicherungen der ersten Gruppe von Sperrsicherungen.

Mit anderen Worten ist die erste Sperrsicherung der ersten Gruppe von Sperrsicherungen somit am weitesten innen in dem Schlüsselkanal gelegen. Ein Spitzenabschnitt der rippenaußenliegenden Steuerebene muss somit beispielsweise zuerst an Kernstiften der weiter in Richtung der Schlüsseleinführöffnung gelegenen Sperrsicherungen bzw. Stiftzuhaltungen vorbeigeführt werden. Hierdurch kann die Sicherheit des Schließzylinders weiter erhöht werden.

In einer weiteren Ausgestaltung kann vorgesehen sein, dass die Nut als sich parallel zu der Längsmittelebene erstreckende Durchgangsnut ausgebildet ist. Eine derartige Durchgangsnut lässt sich einfach fertigen. Diese Nut kann dann bereits den einen Spitzenabschnitt in der rippenaußenliegenden Steuerebene sicherheitskritisch abfragen und dazu dienen, den entsprechenden Kernstift mittels des Schlüssel zu aktuieren. Eine durch den Spitzenabschnitt vom Schlüssel auf die Nut beaufschlagte Kraft kann bei entsprechender Ausgestaltung der Nut umgesetzt werden zu einer Bewegung des Kernstifts, so dass ein Freigabezustand eingenommen wird.

In einer Ausgestaltung des Schließzylinders kann vorgesehen sein, dass ein abgesetztes Ende der Nut eine definierte Querschnittskontur in einer Ebene parallel zu der Längsmittelebene aufweist. Insbesondere kann dabei die Querschnittskontur eine Hälfte eines Dreiecks, eine Hälfte eines Rechtecks, insbesondere eines Quadrats, eine Hälfte einer Ellipse, insbesondere eines Kreises, sein. Ein entsprechend ausgestaltetes abgesetztes Ende der Nut kann somit zur Abfrage der Querschnittskontur des Spitzenabschnitts dienen. Dieser muss eine entsprechend komplementär ausgestaltete Querschnittskontur aufweisen, um vollständig in das abgesetzte Ende der Nut einfahren zu können und den Schlüssel so vollständig in den Schlüsselkanal einzuführen.

In einer weiteren Ausgestaltung des Schließzylinders kann vorgesehen sein, dass die Nut einen gekrümmten oder einen abgeknickten Verlauf aufweist. So kann entsprechend die Nut einen gekrümmten oder abgeknickten Verlauf aufweisen, um den Widerstand bei einem Einführen des Schlüssels in den Schlüsselkanal gering zu halten und einen entsprechenden weichen Verlauf der Kraftübertragung bereitzustellen.

In einer weiteren Ausgestaltung des Schließzylinders kann vorgesehen sein, dass die Nut eine Auflaufschräge oder eine Einführungsaufweitung aufweist.

Die Einführungsaufweitung kann beispielsweise eine konische Aufweitung in Richtung der Schlüsseleinführöffnung sein. Auf diese Weise kann das Einführen des Spitzenabschnitts in die Nut weiter vereinfacht werden und sichergestellt werden, dass kein Blockieren des Spitzenabschnitts an einem Eingang der Nut erfolgt und der Schlüssel nicht in den Schließzylinder eingeführt werden kann.

In einer weiteren Ausgestaltung des Schließzylinders kann vorgesehen sein, dass die erste Gruppe von Sperrsicherungen eine zweite Sperrsicherung und eine dritte Sperrsicherung aufweist, die jeweils als Stiftzuhaltung mit einem verdrehsicher geführten Kernstift ausgebildet sind, der eine Steuerschräge aufweist.

Auf diese Weise ist durch die drehsichere Führung sichergestellt, dass die Steuerschräge in Richtung der Schlüsseleinführöffnung des Schlüsselkanals zeigt. Die Steuerschräge kann dann beispielsweise mit einer entsprechenden ausgestalteten Steuerebene eines Schlüssels zusammenwirken. Eine Steuerebene kann somit in die Lage versetzt werden, über die Steuerschräge die entsprechenden Kernstifte auszulenken, so dass der Schlüssel sie passieren kann. Beispielsweise kann mittels einer rippeninnenliegenden Steuerebene eine Auslegung der Kernstifte erfolgen, so dass ein Spitzenabschnitt der rippenaußenliegenden Steuerebene an diesen vorbeigeführt werden kann, insbesondere an den übrigen Sperrsicherungen der ersten Gruppe von Sperrsicherungen, so dass der Spitzenabschnitt in die erste Sperrsicherung der ersten Gruppe von Sperrsicherungen einfahren kann.

In einer Ausgestaltung der Schließvorrichtung kann ebenfalls vorgesehen sein, dass die rippenaußenliegende Steuerebene mindestens eine erste Aussparung und den Spitzenabschnitt aufweist, wobei sich der Spitzenabschnitt von dem schlüsselspitzenseitigen Ende der rippenaußenliegenden Steuerebene bis zu der ersten Aussparung erstreckt.

Es ergibt sich für die Schließvorrichtung dann ebenfalls, dass die rippenaußenliegende Steuerebene somit zumindest von dem Spitzenabschnitt ausgebildet wird. In einer Ausgestaltung kann vorgesehen sein, dass die rippenaußenliegende Steuerebene nur von dem Spitzenabschnitt ausgebildet wird. Ein schlüsselkopfseitiger Teilabschnitt der rippenaußenliegende Steuerebene kann dann vollständig von der mindestens einen ersten Aussparung ausgenommen sein. Es kann aber auch vorgesehen sein, dass die rippenaußenliegende Steuerebene schlüsselkopfseitig von der ersten Aussparung weitere Abschnitte und/oder Aussparungen aufweist, beispielsweise kann schlüsselkopfseitig der ersten Aussparung ein Steuerspurabschnitt ausgebildet sein, insbesondere ein durchgehender Steuerspurabschnitt.

In einer Ausgestaltung der Schließvorrichtung kann vorgesehen sein, dass eine Länge des Spitzenabschnitts in der Längsrichtung kleiner oder gleich einer Breite des Spitzenabschnitts senkrecht zu der Längsrichtung und parallel zu den Schlüsselbreitseitenflächen ist.

Im Zusammenwirken zwischen der Nut und dem Spitzenabschnitt kann somit ebenfalls die angegebene Dimensionierung des Schlüssels bereitgestellt sein. Auf diese Weise kann eine besonders vorteilhafte Abfrage des Merkmals des Spitzenabschnitts in der Nut erfolgen, insbesondere mittels eines Versatzes der Nut, der in eine Bewegung des Kernstifts parallel zu seiner Längsrichtung umgesetzt wird.

In einer weiteren Ausgestaltung der Schließvorrichtung kann vorgesehen sein, dass eine Querschnittskontur des Spitzenabschnitts in einer Ebene parallel zu den Schlüsselbreitseitenflächen vieleckig ist. Insbesondere kann die Querschnittskontur dreieckig oder rechteckig, insbesondere quadratisch, ausgebildet sein. Des Weiteren kann die Querschnittskontur auch ellipsenförmig, insbesondere kreisförmig, ausgebildet sein. Die Nut ist als sich parallel zu der Längsmittelebene erstreckende, abgesetzte Nut ausgebildet, wobei ein abgesetztes Ende der Nut eine Querschnittskontur in einer Ebene parallel zu der Längsmittelebene aufweist, die eine Hälfte der Querschnittskontur des Spitzenabschnitts entspricht. Hierdurch wird die bereits voranstehend erläuterte Abfrage der Querschnittskontur in der Nut bereitgestellt.

Ausführungsbeispiele der Erfindung sind in der Zeichnung dargestellt und werden in der nachfolgenden Beschreibung näher erläutert. Es zeigen:
- Fig. 1: eine symmetrische Ansicht einer Schließvorrichtung;
- Fig. 2: eine Seitenansicht der Schließvorrichtung in Fig. 1;
- Fig. 3: eine Frontalansicht der Schließvorrichtung in Fig. 1;
- Fig. 4: eine Explosionsansicht der Schließvorrichtung in Fig. 1;
- Fig. 5-7: verschiedene Ansichten eines Kernstifts einer ersten Sperrsicherung einer ersten Gruppe von Sperrsicherungen;
- Fig. 8: eine Seitenansicht eines Schlüssels;
- Fig. 9 und 10: weitere Ansichten des Schlüssels in der Fig. 8;
- Fig. 11: eine vergrößerte isometrische Ansicht einer Schlüsselspitze des Schlüssels in Fig. 8;
- Fig. 12: eine Querschnittsansicht entlang einer Linie XII-XII in Fig. 13, die einen Schließzylinder mit daran befindlichem Schlüssel zeigt;
- Fig. 13: eine Unteransicht eines Schließzylinders und einer Schließvorrichtung, aus der die Schnittebene in der Fig. 12 hervorgeht;
- Fig. 14-20: den schrittweisen Ablauf des Einführens des Schlüssels in den Schließzylinder;
- Fig. 21: eine alternative Ausgestaltung des Schlüssels und des Kernstifts einer ersten Sperrsicherung einer ersten Gruppe von Sperrsicherungen des Schließzylinders; und
- Fig. 22: eine geschnittene isometrische Querschnittsansicht der Anordnung des Schlüssels relativ zu den Kernstiften des Schließzylinders in einem entsperrten Zustand.

Fig. 1 zeigt eine isometrische Darstellung einer Ausführungsform einer Schließvorrichtung 100. Die Schließvorrichtung 100 weist einen Schlüssel 10 und einen Schließzylinder 16 auf. Mittels des Schlüssels 10 kann der Schließzylinder 16 von einem gesperrten in einen entsperrten Zustand überführt werden.

Der Schließzylinder 16 weist ein Gehäuse 20 auf. In der dargestellten Ausführungsform ist das Gehäuse 20 als Profilgehäuse ausgebildet, dies muss jedoch nicht zwangsläufig der Fall sein. In dem Gehäuse 20 ist drehbar ein Zylinderkern 22 und ein weiterer Zylinderkern 22' angeordnet. In der dargestellten Ausführungsform handelt es sich somit um einen Doppelzylinder bzw. beidseitigen Zylinder. Grundsätzlich kann es sich jedoch auch um einen einseitigen Zylinder oder um einen Halbzylinder handeln oder eine andere Ausgestaltung. Im Folgenden wird beispielhaft lediglich auf den Zylinderkern 22 Bezug genommen.

In dem gesperrten Zustand kann der jeweilige Zylinderkern 22, 22' nicht innerhalb des Gehäuses 20 gedreht werden. Im entsperrten Zustand, bei vollständig eingeführtem Schlüssel 10 ist eine Drehung des Zylinderkernn 22 bzw. 22' relativ zu dem Gehäuse 20 möglich. Die Zylinderkerne 22, 22' sind mit einem Betätigungselement 18 gekoppelt, das dann ebenfalls gedreht werden kann, um ein Schloss zu aktuieren.

Der Schlüssel 10 weist ein Schlüsselkopf 12 auf, der auch Handhabe genannt werden kann. An dieser wird der Schlüssel gegriffen und in den Zylinderkern 22, 22' eingeführt. Ausgehend von dem Schlüsselkopf 12 erstreckt sich ein Schlüsselschaft 14 bis zu einer Schlüsselspitze 13. Der Schlüsselschaft erstreckt sich somit zwischen der Schlüsselspitze 13 und dem Schlüsselkopf 12. Der Schlüsselschaft 14 wird in den Zylinderkern 22, 22' des Schließzylinders 16 eingeführt. Anhand der Ausgestaltung des Schlüsselschafts werden im Zylinderkern 22 verschiedene Merkmale mechanisch abgefragt und Sperrelemente, beispielsweise Stiftzuhaltungen, aktuiert, so dass diese bewegt und der entsperrte Zustand hergestellt wird. Ein Schlüsselkanal eines Zylinderkerns 22, 22' ist mit dem Bezugszeichen 50 bezeichnet. In der in der Fig. 1 dargestellten gesperrten Position liegt dieser in einer üblichen Einbaulage in einer Tür in der Regel in vertikaler Richtung. Dies ist jedoch selbstverständlich nicht zwingend der Fall, auch andere Einbaulagen sind möglich.

Fig. 2 zeigt die Darstellung der Fig. 1 einer Seitenansicht. Dargestellt ist des Weiteren eine Verschraubungsöffnung 24, mit der der Schließzylinder 16 bspw. in einer Tür befestigt werden kann. Des Weiteren ist eine Zylinderlängsachse 26 dargestellt, um die ein jeweiliger Zylinderkern 22, 22' innerhalb des Gehäuse 20 drehbar ist. Wie bereits voranstehend ausgeführt, ist in der dargestellten Darstellung der Schließzylinder 16 als Doppelzylinder ausgebildet. Bei einem lediglich einseitigen Zylinder oder Halbzylinder wäre entsprechend nur ein Zylinderkern 22 bzw. 22' vorgesehen.

Eine Längsrichtung des Schlüssels ist mit dem Bezugszeichen 27 bezeichnet. Der Schlüsselschaft 14 erstreckt sich von dem Schlüsselkopf 12 hin zu der Schlüsselspitze 13 entlang dieser Längsrichtung 27. Das Einführen des Schlüssels 10 in einen Zylinderkern 22, 22' erfolgt parallel zu einer Einführrichtung 28. Eine Längsrichtung 27 des Schlüssels und die Zylinderlängsachse 26 verlaufen dann parallel zueinander und parallel zu der Einführrichtung 28.

Die Fig. 3 zeigt eine Vorderansicht der Darstellung in der Fig. 1. Eingezeichnet ist eine Längsmittelebene 30. In der dargestellten Ausführungsform, die den Schließzylinder 16 als Profilzylinder ausbildet, ist die Längsmittelebene 30 gleichzeitig eine Symmetrieebene des Gehäuses 20. Die Längsmittelebene 30 verläuft parallel zu dem Schlüsselkanal 50 in einer Grundstellung, d.h. dem gesperrten Zustand des Schließzylinders 16 mit abgezogenem Schlüssel 10.

Erkennbar ist, dass der Schlüssel 10 als sogenannter Flachschlüssel ausgebildet ist. Er weist zwei Schlüsselbreitseitenflächen 32 und 32' auf. Erkennbar ist des Weiteren, dass eine Rippe 34 von einem der Schlüsselbreitseitenflächen 32' hervorragt. Auf die Ausgestaltung dieser Rippe 34 wird im Folgenden noch detailliert eingegangen. Mittels dieser Rippe 34 können u.a. außerhalb der Längsmittelebene 30 im Schließzylinder 16 angeordnete Sperrsicherungen oder Zuhaltungen, insbesondere Stiftzuhaltungen, aktuiert werden, um den Schließzylinder 16 in einen entsperrten Zustand zu überführen, in den der Zylinderkern 22 in dem Gehäuse 20 mittels der Handhabe 12 des Schlüssels 10 drehbar ist.

Die Fig. 4 zeigt eine Explosionsansicht einer Schließvorrichtung 100, wie sie auch in den Fig. 1 bis 3 dargestellt ist. Gleiche Elemente sind folglich mit gleichen Bezugszeichen gekennzeichnet.

Die Zylinderkerne 22 und 22' sind identisch ausgebildet. Ähnliche Elemente sind daher mit ähnlichen Bezugszeichen bezeichnet. Der Zylinderkern 22 weist jeweils wie bereits voranstehend erläutert den Schlüsselkanal 50 auf. Dieser erstreckt sich von einer Einführöffnung 57 bis zu einem inneren Ende 59 des Schlüsselkanals. Zum Sperren einer Drehbewegung des jeweiligen Zylinderkerns 22, 22' gegenüber dem Gehäuse 20 sind mehrere Sperrsicherungen bzw. Zuhaltungen vorgesehen. In der Fig. 4 sind mehrere als Stiftzuhaltungen ausgebildete Sperrsicherungen dargestellt. Diese bestehen in bekannter Art aus Gehäusestiften und Kernstiften. Durch Einführen des Schlüssels 10 in den Schlüsselkanal 50 werden die Kernstifte und Gehäusestifte derart verschoben, dass eine Kontaktebene zwischen den Stiften mit einer Trennebene zwischen dem jeweiligen Zylinderkern und dem Gehäuse 20 fluchtet, so dass die Kernstifte mit dem Zylinderkern 22, 22' gedreht werden können. Wird ein nicht korrekter Schlüssel 10 eingeführt, ragt zumindest einer der Kernstifte und/oder der Gehäusestifte über die Trennebene hinaus und sperrt ein Verdrehen des Zylinderkerns 22, 22' gegenüber dem Gehäuse 20.

Außerhalb der Längsmittelebene ist eine erste Gruppe von Sperrsicherungen 88 bzw. 88' vorgesehen. Auch diese kann beispielsweise, wie in der dargestellten Ausführungsform, jeweils drei Sperrsicherungen aufweisen. Entsprechend sind jeweils drei Kernstifte 40 bzw. 40' und drei Gehäusestifte 44 bzw. 44' vorgesehen. Der dem inneren Ende des Schlüsselkanals 50 am nächsten kommende Kernstift 46 dieser ersten Gruppe von Sperrsicherungen 88 bzw. 88' weist eine besondere Ausgestaltung auf, auf die im Folgenden noch detailliert eingegangen werden wird. Eine weitere Gruppe von Gehäusestiften ist mit 48, bzw. 48' bezeichnet. Die dazugehörigen Kernstifte sind mit 42 bzw. 42' bezeichnet. Diese bilden jeweils fünf Paare von Stiftzuhaltungen aus. Diese befinden sich beispielsweise innerhalb der Längsmittelebene 30 und bilden eine weitere Gruppe von Sperrsicherungen 89 bzw. 89' aus. Die Zylinderkerne 22, 22' sind in dem beispielhaft dargestellten Doppelzylinder jeweils mittels eines Kopplungselements 38 mit dem Betätigungselement 18 drehfest koppelbar. Es kann nur einer der Zylinderkerne 22, 22' gleichzeitig mit dem Betätigungselement (18) gekoppelt sein. Zwei Sprengringe 36, 36' dienen jeweils zum Befestigen der Zylinderkerne 22, 22' in dem Gehäuse 20.

Die Fig. 5 bis 7 zeigen verschiedene Ansichten des Kernstifts 46 des Schließzylinders 16. Jeder im Schließzylinder 16 vorgesehene Zylinderkern 22 bzw. 22' kann einen solchen Kernstift 46 aufweisen. Es ist der Kernstift der außerhalb der Längsmittelebene 30 des Schließzylinders 16 angeordneten Gruppe von Sperrsicherungen. Innerhalb dieser Gruppe von Sperrsicherungen kann es der am weitesten in Richtung des inneren Endes 59 des Schlüsselkanals 50 gelegene Kernstift sein. Dies muss hier jedoch nicht zwingend der Fall sein.

Der Kernstift 46 weist einen Grundkörper 54 auf. Dies ist im Wesentlichen zylindrisch ausgebildet. Der Grundkörper weist einen Vorsprung 56 auf, der dem Kernstift insoweit ein asymmetrisches Querschnittsprofil aufweist, dass dieser verdrehsicher geführt wird. Eine Längsachse des Kernstifts ist schematisch mit 61 bezeichnet. Der Vorsprung 56 bewirkt, dass der Kernstift 46 sich nicht um die Längsachse 61 innerhalb des Zylinderkerns 22, 22' bzw. des Schließzylinders 16 verdrehen kann. Auf diese Weise wird eine lagegenaue Orientierung der Merkmale des Kernstifts 46 bereitgestellt. Wie im Folgenden noch erläutert wird, weist die Rippe 34 des Schlüssels 10 zwei Steuerebenen auf, die durch die Kernstifte abgefragt werden können. In Einführrichtung 28 des Schlüssels 10 folgt eine Anordnung der Rippe 34 derart, dass sie mit einem Bereich des Kernstifts 46 überlappt, der eine Nut 58 und eine Aussparung 60 aufweist. Die Aussparung 60 nimmt einen Teil des Kernstifts 46 auf. Dies bewirkt letztendlich, dass eine innenliegende Steuerebene der Rippe 34, die im Folgenden noch genau erläutert wird, nicht mit dem Kernstift 46 zusammenwirkt. Die Nut 58 wirkt jedoch mit einem im Folgenden noch detailliert erläuterten Spitzenabschnitt der rippenaußenliegenden Steuerebene der Rippe 34 zusammen. Wie zu erkennen ist, weist die Nut 58 eine Beabstandung von einem kernseitigen Ende 51 des Kernstifts 46 auf. Kernseitiges Ende bedeutet hier, dass dieses das in Richtung der Längsachse 26 des Zylinderkerns 22, 22' weisende Ende ist. In der dargestellten Ausführungsform ist die Nut 58 als Durchgangsnut ausgebildet. Sie weist eine Auflaufschräge 64 auf, auf die der Spitzenabschnitt, wie im Folgenden noch erläutert, auffahren kann. Des Weiteren weist die Nut 58 einen abgewinkelten Verlauf auf, der einen Versatz 62 in der Höhe, d.h. in Richtung der Längsachse 61 des Kernstifts 46 bereitstellt. Der Verlauf muss nicht zwingend abgewinkelt sein, auch beispielsweise bogenförmige Verläufe sind möglich. Auf diese Weise wird bewirkt, dass der Spitzenabschnitt durch Auffahren auf die Auflaufschräge 64 den Kernstift 46 betätigen und parallel zu seiner Längsachse 61 bewegen kann. Er wird dabei um den Versatz 62 in der in der Fig. 6 dargestellten Ansicht nach unten bewegt.

Die Fig. 8 bis 11 zeigen detailliert die Ausgestaltung des Schlüssels 10. Gleiche Elemente sind mit gleichen Bezugszeichen gekennzeichnet.

Wie zu erkennen ist, weist die Rippe 34 zwei Steuerebenen 68 und 70 auf. Eine der Steuerebenen, nämlich die Steuerebene 68 liegt dabei direkt an einer Breitseitenfläche 32' des Schlüssels 10 an. Hierbei handelt es sich somit um die sogenannte rippeninnenliegende Steuerebene 68. Die rippenaußenliegende Steuerebene 70 ist folglich die am weitesten entfernt von der Schlüsselbreitseitenflächen 32' angeordnete Steuerebene. Dies gilt auch in dem Fall, dass beispielsweise mehr als zwei Steuerebenen vorgesehen sind. In der dargestellten Ausführungsform sind genau zwei Steuerebenen vorgesehen, nämlich die rippeninnenliegende Steuerebene 68 und die rippenaußenliegende Steuerebene 70. Die rippenaußenliegende Steuerebene 70 weist dabei mindestens eine Aussparung 72 auf. Diese ist im Wesentlichen eine Ausnehmung in der Steuerebene, so dass im Bereich der Aussparung 72 keinerlei Abfragen oder Aktuierungen der Zuhaltungen erfolgen können. Ein Beginn bzw. ein spitzenseitiges Ende der rippenaußenliegenden Steuerebene 70 ist mit dem Bezugszeichen 76 gekennzeichnet. Es liegt versetzt zu einer Auflaufschräge 74 der rippeninnenliegenden Steuerebene 68. Die Auflaufschräge 74 ist an dem ebenfalls schlüsselspitzenseitigen Ende des Schlüssels 10 der rippeninnenliegenden Steuerebene 68 angeordnet. Von dem Beginn 76 der rippenaußenliegenden Steuerebene 70 des zur Aussparung 72 erstreckt sich ein sogenannter Spitzenabschnitt 66. Dieser weist eine Länge auf, d.h. eine Erstreckung in Längsrichtung 27 des Schlüssels, die mit 84 bezeichnet ist und kleiner oder gleich seiner Breite 82 ist. Die Breite ist das entsprechende Maß senkrecht zu der Längsrichtung parallel zu den Breitseitenflächen 32, 32'. Infolgedessen ergibt sich eine zapfenartige Ausgestaltung, so dass auch von einem "Zapfenabschnitt" gesprochen werden kann anstatt eines "Spitzenabschnitts". Der Spitzenabschnitt 66 weist eine bestimmte Querschnittskontur 80 in der in der Fig. 8 dargestellten Ansicht, d.h. in einer Ebene parallel zu den Breitseitenflächen 32, 32' auf. In der dargestellten Ausführungsform ist diese kreisförmig. Sie kann grundsätzlich jedoch auch ellipsenförmig, dreieckig oder viereckig oder quadratisch sein. Die mittels dieses Spitzenabschnitts 66 erhöhte Sicherheit und Abfragemöglichkeiten werden im Folgenden erläutert.

In den Fig. 12 und 13 ist der Schlüssel 10 in einer eingeschobenen Stellung in dem Schließzylinder 16 dargestellt. Wie Fig. 13 zu entnehmen ist, liegt die erste Gruppe von Sperrsicherungen 88 außerhalb der Längsmittelebene 13. Die Schnittansicht der Fig. 12 ist durch diese erste Gruppe von Sperrsicherungen 88 geschnitten. Der bereits voranstehend beschriebene Kernstift 46 ist ein Element der Stiftzuhaltung 52, die eine erste Sperrsicherung 52 dieser ersten Gruppe von Sperrsicherungen 88 bildet. Die Sperrsicherung 52 ist die am weitesten in Richtung des inneren Endes 59 des Schlüsselkanals 50 angeordnete Sperrsicherung. Es ist erkennbar, dass die Sperrsicherung 53 und 55 der ersten Gruppe von Sperrsicherungen 88 üblicherweise mit den rippeninnenliegenden und rippenaußenliegenden Steuerebenen 68 und 70 zusammenwirken und abgefragt werden, um die Kernstifte und Gehäusestifte der Stiftzuhaltungen bzw. Sperrsicherungen 53 und 55 in die Freigabeposition der Fig. 12 zu bewegen. Des Weiteren ist erkennbar, dass der Spitzenabschnitt 66 der rippenaußenliegenden Steuerebene 70 des Schlüssels 10 über die Auflaufschräge in den Kernstift 46 eingefahren ist und dieser folglich bewegt und die Fig. 12 dargestellte Freigabeposition entsperrt wurde. In dieser entsperrten Position ist der Spitzenabschnitt 66 nach Durchlaufen der Auflaufschräge 64 etwa auf halber Strecke der Nut 58 angeordnet.

Im Blick auf die Fig. 14 bis 20 wird nunmehr ein Ablauf des Einführen des Schlüssels 10 in den Schlüsselkanal 50 geschildert. Die Schnittdarstellungen entsprechen dabei denen der Fig. 12.

In der Fig. 14 befindet sich der Zylinderkern 22 im Schließzylinder 16 in einem gesperrten Zustand und kann nicht gedreht werden. Wie erkennbar ist, ragen die Kernstifte 46, 40 und 40' der Sperrsicherungen 52, 53, 55 in den Schlüsselkanal 50 hinein. Die rippeninnenliegenden und rippenaußenliegenden Steuerebenen 68 und 70 aktuieren diese dann wie im Folgenden erläutert, um sie in den entsperrten Zustand zu überführen. Die Kernstifte 40 und 40' weisen jeweils ebenfalls eine Auflaufschräge 90, 90' auf, die jeweils mit der Auflaufschräge 74 der rippeninnenliegenden Steuerebene 68 zusammenwirken.

In der Fig. 15 ist der Schlüssel bereits derart eingeführt, dass die Auflaufschräge 74 der rippeninnenliegenden Steuerebene 68 auf die Auflaufschräge 90' des Kernstifts 40' trifft. Der Kernstift 40' wird nach unten gedrückt.

Dies ist in der Fig. 16 dargestellt. Der Kernstift 40' ist somit aus dem Weg des Spitzenabschnitts 66 herausgedrückt, so dass dieser den Kernstift 40' frei passieren kann, wie in der Fig. 17 dargestellt ist. Dabei trifft die Auflaufschräge 74 dann auf den Kernstift 40 und drückt diesen ebenfalls nach unten, wie in der Fig. 18 dargestellt ist.

Der Spitzenabschnitt 66 kann somit ebenfalls den Kernstift 40 passieren, wie in der Fig. 19 dargestellt ist. Gleichzeitig bewegt sich der Kernstift 40' in eine halbrunde Ausnehmung 92 der rippeninnenliegenden Steuerebene und ist temporär in dieser Ausnehmung 92 angeordnet. Der Kernstift 40' wird jedoch dann ebenfalls im weiteren Einführen wieder nach unten aus der Ausnehmung 92 herausgedrückt. Dies ist in der Fig. 20 gezeigt.

Beim Bewegen von der Darstellung der Fig. 19 in der Darstellung der Fig. 20 fährt der Spitzenabschnitt 66 der rippenausnehmenden Steuerebene 70 in die Nut 58 des Kernstifts 46 ein. Die rippeninnenliegende Steuerebene 68 passiert den Kernstift 46 aufgrund dessen Aussparung 60. Gleichzeitig fährt der Spitzenabschnitt 66 auf die Auflaufschräge 64 der Nut 58 auf, so dass der Kernstift 46 nach unten gedrückt wird. Ein Spitzenabschnitt 66, der nicht den Anforderungen hinsichtlich seiner Länge im Verhältnis zur Breite entspricht, könnte dem abgewinkelten Verlauf der Nut 58 nicht folgen. Insbesondere kann daher eine Breite der Nut 58 einer Breite 82 des Spitzenabschnitts 66 entsprechen. Die Nut 58 kann einen Winkel von 20°-45° in ihrem Verlauf aufweisen.

Der Schlüssel 10 könnte somit gar nicht vollständig in den Schlüsselkanal 50 eingeführt werden. Insbesondere eine kreisförmige Querschnittskontur des Spitzenabschnitts 66 vereinfacht das Einführen des Schlüssels und das Gleiten des Spitzenabschnitts 66 durch die Nut 58 des Kernstifts 46.

Es wird dann letztendlich die in Fig. 20 dargestellte Stellung erreicht. Der Kernstift 46 ist wie gewünscht nach Durchlaufen des Spitzenabschnitts 66 in die Nut 58 ausgelenkt. Der Kernstift 40 befindet sich in der halbrunden Ausnehmung 92 und der Kernstift 40' ist entsprechend durch die rippeninnenliegende wie auch rippenaußenliegende Steuerebene 68, 70 nach unten gedrückt.

Es ist dabei hervorzuheben, dass die Abfragen an den Kernstiften 40, 40' lediglich beispielhaft zu verstehen sind. Dargestellt ist hier die Abfrage des Spitzenabschnitts 66 über eine im Kernstift 46 vorgesehene Nut 58. Des Weiteren wird im vorliegenden Fall von drei Kernstiften 46, 40 und 40' mittels der rippeninnenliegenden Steuerebene bewirkt, dass die in weiterer Einrichtung der Einführöffnung des Schlüsselkanals 50 liegenden Kernstifte 40 und 40' während des Einführens ausweichen, so dass der Spitzenabschnitt 66 bis zu dem Kernstift 46 gelangen kann.

Eine weitere Ausführungsform ist in der Fig. 21 dargestellt.

Gleiche Elemente sind mit den gleichen Bezugszeichen gekennzeichnet und werden nicht näher erläutert.

In der Fig. 21 ist die Nut 58 als abgesetzte Nut ausgeführt. Diese weist in dem abgesetzten eine Halbkontur 96 auf. Diese Halbkontur ist in der vorliegenden Darstellung halbkreisförmig ausgebildet. Sie ist somit komplementär zu einer entsprechenden Querschnittskontur 80 des Spitzenabschnitts 66. Somit kann auch diese Querschnittskontur abgefragt werden. Würde in dem in Fig. 21 dargestellten Beispiel auch der Spitzenabschnitt 66 bzw. dessen Querschnittskontur 80 nicht komplementär ausgebildet sein, könnte der Spitzenabschnitt 66 nicht vollständig in die abgesetzte Nut einfahren. Die abgesetzte Nut weist eine Aufweitung 94 auf, um das Einführen des Spitzenabschnitts 66 sicherzustellen. Somit wird beim Einführen der Spitzenabschnitt 66 in die abgesetzte Nut 58 zentriert, so dass die Querschnittskontur 80 und die Halbkontur 96 des abgesetzten Endes ineinander gleiten und somit in diese sicherheitsrelevante Abfrage durchgeführt werden kann. Entsprechen wie gesagt die Querschnittskontur 80 und die Halbkontur 96 einander nicht, kann der Spitzenabschnitt 60 nicht vollständig in die Nut 58 einfahren und der Schlüssel 50 nicht vollständig eingeführt werden.

In der Fig. 22 ist die entsperrte Position noch einmal in einer isometrischen Darstellung gezeigt. Es ist erkennbar, wie der Spitzenabschnitt 66 der rippenaußenliegenden Steuerebene 70 in der Nut 58 des Kernstifts 46 zu liegen kommt. Des Weiteren ist ersichtlich, dass die rippeninnenliegende Struktur der Spur 68 aufgrund der Aussparung 60 den Kernstift 46 nicht beeinflusst und somit dann dazu dienen kann, vorher die Kernstifte 40, 40' aus dem Weg des Spitzenabschnitts 66 zu bewegen.

Auf diese Weise werden durch die Aspekte des zapfenartigen Spitzenabschnitts an einem Schlüssel durch eine nach innen gerichtete Nut eines Kernstifts Abfragemöglichkeiten geschaffen, die Sicherheit eines Schließzylinders weiter zu erhöhen und auch einen Schlüssel vor Nachahmung besser zu schützen. Das Nacharbeiten eines solchen Schlüssels wird weiter aufwendiger gestaltet. Des Weiteren ist eine genaue Kenntnis von den Abfragen eines Schließzylinders notwendig, um beispielsweise nicht nur die Lage sondern auch Querschnittskontur des Spitzenabschnitts 66 des Schlüssels 10 korrekt nachzuarbeiten.

## Patentansprüche

1. Schlüssel (10) für einen Schließzylinder (16), wobei der Schlüssel (10) einen sich parallel zu einer Längsrichtung (27) erstreckenden Schlüsselschaft (14) mit zwei Schlüsselbreitseitenflächen (32, 32') aufweist, wobei der Schlüsselschaft (14) sich zwischen einem Schlüsselkopf (12) und einer dem Schlüsselkopf (12) entgegengesetzten Schlüsselspitze (13) erstreckt, wobei der Schlüssel (10) des Weiteren mindestens eine Rippe (34) aufweist, die von einer der Schlüsselbreitseitenflächen (32, 32') hervorragt, wobei die Rippe (34) mindestens zwei in der Längsrichtung (27) nebeneinanderliegende Steuerebenen (68, 70) aufweist, wobei eine rippenaußenliegende Steuerebene (70) einen Spitzenabschnitt (66) aufweist, der sich von einem schlüsselspitzenseitigen Ende (76) der rippenaußenliegenden Steuerebene (70) aus erstreckt, **dadurch gekennzeichnet, dass** die Länge (84) des Spitzenabschnitts (66) in der Längsrichtung (27) kleiner oder gleich der Breite (82) des Spitzenabschnitts (66) senkrecht zu der Längsrichtung (27) und parallel zu den Schlüsselbreitseitenflächen (32, 32') ist.

2. Schlüssel nach Anspruch 1, **dadurch gekennzeichnet, dass** die rippenaußenliegende Steuerebene (70) mindestens eine erste Aussparung (72) und den Spitzenabschnitt (66) aufweist, wobei sich der Spitzenabschnitt (66) von dem schlüsselspitzenseitigen Ende (76) der rippenaußenliegenden Steuerebene (70) bis zu der ersten Aussparung (72) erstreckt.

3. Schlüssel (10) nach Anspruch 1 oder 2, **dadurch gekennzeichnet, dass** der Schlüssel (10) genau zwei Steuerebenen (68, 70) aufweist, nämlich die rippenaußenliegende Steuerebene (70) und eine rippeninnenliegende Steuerebene (68), die zwischen der rippenaußenliegenden Steuerebene (70) und einer der Schlüsselbreitseitenflächen (32, 32') angeordnet ist.

4. Schlüssel (10) nach Anspruch 3, **dadurch gekennzeichnet, dass** die rippeninnenliegende Steuerebene (68) eine Auflaufschräge (74) an ihrem schlüsselspitzenseitigen Ende (76) aufweist.

5. Schlüssel (10) nach Anspruch 4, **dadurch gekennzeichnet, dass** der Spitzenabschnitt (66) weiter von der Schlüsselspitze (13) beabstandet ist als die Auflaufschräge (74) der rippeninnenliegenden Steuerebene.

6. Schlüssel (10) nach einem der Ansprüche 1 bis 5, **dadurch gekennzeichnet, dass** eine Querschnittskontur (80) des Spitzenabschnitts (66) in einer Ebene parallel zu den Schlüsselbreitseitenflächen (32, 32') vieleckig ist, insbesondere dreieckig oder rechteckig ist, insbesondere quadratisch ist.

7. Schlüssel (10) nach einem der Ansprüche 1 bis 5, **dadurch gekennzeichnet, dass** eine Querschnittskontur (80) des Spitzenabschnitts (66) in einer Ebene parallel zu den Schlüsselbreitseitenflächen (32, 32') ellipsenförmig ist, insbesondere kreisförmig ist.

8. Schlüssel (10) nach einem der Ansprüche 1 bis 7, **dadurch gekennzeichnet, dass** der Spitzenabschnitt (66) feststehend ausgebildet ist.

9. Schließzylinder (16) mit einem Gehäuse (20) und einem Zylinderkern (22), wobei der Schließzylinder (16) eine Vielzahl von Sperrsicherungen (88, 89) aufweist, wobei jede Sperrsicherung (88, 89) zwischen einem Sperrzustand und einem Freigabezustand bewegbar ist und eine Drehbewegung des Zylinderkerns (22) gegenüber dem Gehäuse (20) in dem Sperrzustand sperrt und in dem Freigabezustand freigibt, wobei die Mehrzahl von Sperrsicherungen (88, 89) eine erste Gruppe von Sperrsicherungen (88) aufweist, die außerhalb einer Längsmittelebene (30) des Schließzylinders (16) angeordnet ist, wobei eine erste Sperrsicherung (52) (52) der ersten Gruppe von Sperrsicherungen (88) als Stiftzuhaltung mit einem verdrehsicher geführten Kernstift (46) ausgebildet ist, wobei der Kernstift (46) der ersten Sperrsicherung (52) der ersten Gruppe von Sperrsicherungen (88 eine in Richtung der Längsmittelebene (30) weisende Nut (58) aufweist, wobei die Nut (58) beabstandet von einem kernseitigen Ende (51) des Kernstifts (46) angeordnet ist, wobei die Nut (58) als sich parallel zu der Längsmittelebene (30) erstreckende, abgesetzte Nut (58) ausgebildet ist, wobei der Zylinderkern (22) einen parallel zu der Längsmittelebene (30) verlaufenden Schlüsselkanal (50) zum Einführen des Schlüssels (10) aufweist, wobei sich der Schlüsselkanal (50) zwischen einer Schlüsseleinführöffnung (57) und einem innenseitigen Ende (59) des Schlüsselkanals (50) erstreckt, und wobei die Nut (58) in Richtung der Schlüsseleinführöffnung (57) offen ist, **dadurch gekennzeichnet, dass** ein Verlauf der Nut (58) einen Versatz (62) aufweist.

10. Schließzylinder (16) nach Anspruch 9, **dadurch gekennzeichnet, dass** die erste Gruppe von Sperrsicherungen (88, 89) insgesamt drei Sperrsicherungen (52, 53, 54) aufweist, die jeweils als Stiftzuhaltung ausgebildet und in einer Reihe parallel zu der Längsmittelebene (30) angeordnet sind.

11. Schließzylinder (16) nach Anspruch 9 oder 10, **dadurch gekennzeichnet, dass** der Zylinderkern (22) einen parallel zu der Längsmittelebene (30) verlaufenden Schlüsselkanal (50) zum Einführen des Schlüssels (10) aufweist, wobei sich der Schlüsselkanal (50) zwischen einer Schlüsseleinführöffnung (57) und einem innenseitigen Ende (59) des Schlüsselkanals (50) erstreckt, und wobei die erste Sperrsicherung (52) weiter beabstandet von der Schlüsseleinführöffnung (57) angeordnet ist als die übrigen Sperrsicherungen (53, 55) der ersten Gruppe von Sperrsicherungen (88, 89).

12. Schließzylinder (16) nach einem der Ansprüche 9 bis 11, **dadurch gekennzeichnet, dass** die Nut (58) als sich parallel zu der Längsmittelebene (30) erstreckende Durchgangsnut ausgebildet ist.

13. Schließzylinder (16) nach einem der Ansprüche 9 bis 12, **dadurch gekennzeichnet, dass** ein abgesetztes Ende der Nut (58) eine definierte Querschnittskontur (80) in einer Ebene parallel zu der Längsmittelebene (30) aufweist, insbesondere wobei die Querschnittskontur (80) eine Hälfte eines Dreiecks, eines Rechtecks, eines Quadrats, einer Ellipse oder eines Kreises ist.

14. Schließzylinder (16) nach einem der Ansprüche 9 bis 13, **dadurch gekennzeichnet, dass** die Nut (58) einen gekrümmten oder abgeknickten Verlauf aufweist.

15. Schließzylinder (16) nach Anspruch 14, **dadurch gekennzeichnet, dass** die Nut (58) eine Auflaufschräge (64) oder eine Einführungsaufweitung (94) aufweist.

16. Schließzylinder (16) nach einem der Ansprüche 9 bis 15, **dadurch gekennzeichnet, dass** die erste Gruppe von Sperrsicherungen (88, 89) eine zweite Sperrsicherung (53) und eine dritte Sperrsicherung (55) aufweist, die jeweils als Stiftzuhaltung mit einem verdrehsicher geführten Kernstift (40, 40') ausgebildet sind, der eine Steuerschräge (90, 90') aufweist.

17. Schließvorrichtung (100) mit einem Schließzylinder (16) nach einem der Ansprüche 9 bis 16 und mit einem Schlüssel (10) nach einem der Ansprüche 1 bis 8, wobei eine erste Sperrsicherung (52) der ersten Gruppe von Sperrsicherungen (88) als Stiftzuhaltung mit einem verdrehsicher geführten Kernstift (46) ausgebildet ist, wobei der Schließzylinder (16) durch vollständiges Einführen des Schlüssels (10) in den Schlüsselkanal (50) des Zylinderkerns (22) von dem Sperrzustand in den Freigabezustand überführbar ist, wobei die erste Sperrsicherung (52) der ersten Gruppe von Sperrsicherungen (88) derart ausgebildet und angeordnet ist, dass der Spitzenabschnitt (66) des Schlüssel (10) in einer vollständig in den Schlüsselkanal (50) eingeschobenen Stellung des Schlüssels (10) in der Nut (58) der ersten Sperrsicherung (52) der ersten Gruppe von Sperrsicherungen (88) angeordnet ist und die erste Sperrsicherung (52) der ersten Gruppe von Sperrsicherungen (88) in den Freigabezustand überführt ist, wobei ein Verlauf der Nut (58) einen Versatz (62) aufweist, und wobei die Sperrvorrichtung derart ausgebildet ist, dass der Spitzenabschnitt (66) die erste Sperrsicherung (52) der ersten Gruppe von Sperrsicherungen (88, 89) in den Freigabezustand überführt, indem der Spitzenabschnitt (66) den Versatz (62) durchläuft.

18. Schließvorrichtung (100) nach Anspruch 17, **dadurch gekennzeichnet, dass** eine Länge (84) des Spitzenabschnitts (66) in der Längsrichtung (27) kleiner oder gleich einer Breite (82) des Spitzenabschnitts (66) senkrecht zu der Längsrichtung (27) und parallel zu den Schlüsselbreitseitenflächen (32, 32') ist.

19. Schließvorrichtung (100) nach Anspruch 17 oder 18, **dadurch gekennzeichnet, dass** die rippenaußenliegende Steuerebene (70) mindestens eine erste Aussparung (72) und den Spitzenabschnitt (66) aufweist, wobei sich der Spitzenabschnitt (66) von dem schlüsselspitzenseitigen Ende (76) der rippenaußenliegenden Steuerebene (70) bis zu der ersten Aussparung (72) erstreckt.

20. Schließvorrichtung (100) nach einem der Ansprüche 17 bis 19, **dadurch gekennzeichnet, dass** eine Querschnittskontur (80) des Spitzenabschnitts (66) in einer Ebene parallel zu den Schlüsselbreitseitenflächen (32, 32') vieleckig, insbesondere dreieckig, rechteckig oder quadratisch, oder ellipsenförmig, insbesondere kreisförmig, ist, und wobei die Nut (58) als sich parallel zu der Längsmittelebene (30) erstreckende, abgesetzte Nut (58) ausgebildet ist, wobei ein abgesetztes Ende der Nut (58) eine Querschnittskontur (80) in einer Ebene parallel zu der Längsmittelebene (30) aufweist, die einer Hälfte der Querschnittskontur (80) des Spitzenabschnitts (66) entspricht.

## Claims

1. Key (10) for a lock cylinder (16), wherein the key (10) has a key shank (14) which extends parallel to a longitudinal direction (27) and which has two key broad side faces (32, 32'), wherein the key shank (14) extends between a key head (12) and a key tip (13) opposite the key head (12), wherein the key (10) furthermore has at least one rib (34) which protrudes from one of the key broad side faces (32, 32'), wherein the rib (34) has at least two control planes (68, 70) lying next to each other in the longitudinal direction (27), wherein a rib-outer control plane (70) has a tip portion (66) which extends from a key-tip-side end (76) of the rib-outer control plane (70), **characterized in that** the length (84) of the tip portion (66) in the longitudinal direction (27) is smaller than or equal to the width (82) of the tip portion (66) perpendicular to the longitudinal direction (27) and parallel to the key broad side faces (32, 32').

2. Key according to Claim 1, **characterized in that** the rib-outer control plane (70) has at least one first recess (72) and the tip portion (66), wherein the tip portion (66) extends from the key-tip-side end (76) of the rib-outer control plane (70) as far as the first recess (72).

3. Key (10) according to Claim 1 or 2, **characterized in that** the key (10) has precisely two control planes (68, 70), namely the rib-outer control plane (70) and a rib-inner control plane (68) which is arranged between the rib-outer control plane (70) and one of the key broad side faces (32, 32').

4. Key (10) according to Claim 3, **characterized in that** the rib-inner control plane (68) has a ramp slope (74) at the key-tip-side end (76) thereof.

5. Key (10) according to Claim 4, **characterized in that** the tip portion (66) is spaced apart further from the key tip (13) than the ramp slope (74) of the rib-inner control plane.

6. Key (10) according to one of Claims 1 to 5, **characterized in that** a cross-sectional contour (80) of the tip portion (66) in a plane parallel to the key broad side faces (32, 32') is polygonal, in particular triangular or rectangular, in particular square.

7. Key (10) according to one of Claims 1 to 5, **characterized in that** a cross-sectional contour (80) of the tip portion (66) in a plane parallel to the key broad side faces (32, 32') is elliptical, in particular is circular.

8. Key (10) according to one of Claims 1 to 7, **characterized in that** the tip portion (66) is considered to be stationary.

9. Lock cylinder (16) having a housing (20) and a cylinder core (22), wherein the lock cylinder (16) has a multiplicity of blocking means (88, 89), wherein each blocking means (88, 89) is movable between a locking state and a release state and blocks a rotary movement of the cylinder core (22) in relation to the housing (20) in the locking state and releases same in the release state, wherein the plurality of blocking means (88, 89) comprises a first group of blocking means (88) which is arranged outside a longitudinal centre plane (30) of the lock cylinder (16), wherein a first blocking means (52) of the first group of blocking means (88) is considered as a pin tumbler with a core pin (46) guided in a manner secure against rotation, wherein the core pin (46) of the first blocking means (52) of the first group of blocking means (88) has a groove (58) pointing in the direction of the longitudinal centre plane (30), wherein the groove (58) is arranged spaced apart from a core-side end (51) of the core pin (46), wherein the groove (58) is configured as an offset groove (58) extending parallel to the longitudinal centre plane (30), wherein the cylinder core (22) has a key channel (50) running parallel to the longitudinal centre plane (30) for the introduction of the key (10), wherein the key channel (50) extends between a key introduction opening (57) and an inner-side end (59) of the key channel (50), and wherein the groove (58) is open in the direction of the key introduction opening (57), **characterized in that** the groove (58) has an offset (62) in its course.

10. Lock cylinder (16) according to Claim 9, **characterized in that** the first group of blocking means (88, 89) has a total of three blocking means (52, 53, 54) which are each configured as a pin tumbler and are arranged in a row parallel to the longitudinal centre plane (30).

11. Lock cylinder (16) according to Claim 9 or 10, **characterized in that** the cylinder core (22) has a key channel (50) running parallel to the longitudinal centre plane (30) for the introduction of the key (10), wherein the key channel (50) extends between a key introduction opening (57) and an inner-side end (59) of the key channel (50), and wherein the first blocking means (52) is arranged spaced apart further from the key introduction opening (57) than the remaining blocking means (53, 55) of the first group of blocking means (88, 89).

12. Lock cylinder (16) according to one of Claims 9 to 11, **characterized in that** the groove (58) is considered as a through groove extending parallel to the longitudinal centre plane (30).

13. Lock cylinder (16) according to one of Claims 9 to 12, **characterized in that** an offset end of the groove (58) has a defined cross-sectional contour (80) in a plane parallel to the longitudinal centre plane (30), in particular wherein the cross-sectional contour (80) is half of a triangle, of a rectangle, of a square, of an ellipse or of a circle.

14. Lock cylinder (16) according to one of Claims 9 to 13, **characterized in that** the groove (58) has a curved or kinked profile.

15. Lock cylinder (16) according to Claim 14, **characterized in that** the groove (58) has a ramp slope (64) or a widened introduction portion (94).

16. Lock cylinder (16) according to one of Claims 9 to 15, **characterized in that** the first group of blocking means (88, 89) has a second blocking means (53) and a third blocking means (55) that are each designed as a pin tumbler with a core pin (40, 40') which is guided in a manner secure against rotation and which has a control slope (90, 90').

17. Locking device (100) having a lock cylinder (16) according to one of Claims 9 to 16 and having a key (10) according to one of Claims 1 to 8, wherein a first blocking means (52) of the first group of blocking means (88) is configured as a pin tumbler with a core pin (46) guided in a manner secure against rotation, wherein, by means of full introduction of the key (10) into the key channel (50) of the cylinder core (22), the lock cylinder (16) can be transferred from the blocking state into the release state, wherein the first blocking means (52) of the first group of blocking means (88) is designed and arranged in such a manner that, in a position of the key (10) pushed fully into the key channel (50), the tip portion (66) of the key (10) is arranged in the groove (58) of the first blocking means (52) of the first group of blocking means (88) and the first blocking means (52) of the first group of blocking means (88) is transferred into the release state, wherein the groove (58) has an offset (62) in its course, and wherein the blocking device is configured in such a manner that the tip portion (66) transfers the first blocking means (52) of the first group of blocking means (88, 89) into the release state by the tip portion (66) passing through the offset (62).

18. Locking device (100) according to Claim 17, **characterized in that** a length (84) of the tip portion (66) in the longitudinal direction (27) is smaller than or equal to a width (82) of the tip portion (66) perpendicular to the longitudinal direction (27) and parallel to the key broad side faces (32, 32').

19. Locking device (100) according to Claim 17 or 18, **characterized in that** the rib-outer control plane (70) has at least one first recess (72) and the tip portion (66), wherein the tip portion (66) extends from the key-tip-side end (76) of the rib-outer control plane (70) as far as the first recess (72).

20. Locking device (100) according to one of Claims 17 to 19, **characterized in that** a cross-sectional contour (80) of the tip portion (66) in a plane parallel to the key broad side faces (32, 32') is polygonal, in particular triangular, rectangular or square, or elliptical, in particular circular, and wherein the groove (58) is configured as an offset groove (58) extending parallel to the longitudinal centre plane (30), wherein an offset end of the groove (58) has a cross-sectional contour (80) in a plane parallel to the longitudinal centre plane (30), said cross-sectional contour corresponding to half of the cross-sectional contour (80) of the tip portion (66).

## Revendications

1. Clé (10) pour un barillet (16), la clé (10) présentant une tige de clé (14) s'étendant parallèlement à une direction longitudinale (27), avec deux surfaces latérales larges de clé (32, 32'), la tige de clé (14) s'étendant entre une tête de clé (12) et une pointe de clé (13) opposée à la tête de clé (12), la clé (10) présentant en outre au moins une nervure (34) qui fait saillie depuis l'une des surfaces latérales larges de clé (32, 32'), la nervure (34) présentant au moins deux plans de commande (68, 70) juxtaposés dans la direction longitudinale (27), un plan de commande (70) situé à l'extérieur de la nervure présentant une portion de pointe (66) qui s'étend à partir d'une extrémité côté pointe de clé (76) du plan de commande (70) situé à l'extérieur de la nervure, **caractérisée en ce que** la longueur (84) de la portion de pointe (66) dans la direction longitudinale (27) est inférieure ou égale à la largeur (82) de la portion de pointe (66) perpendiculairement à la direction longitudinale (27) et parallèlement aux surfaces latérales larges de clé (32, 32').

2. Clé selon la revendication 1, **caractérisée en ce que** le plan de commande (70) situé à l'extérieur de la nervure présente au moins un premier évidement (72) et la portion de pointe (66), la portion de pointe (66) s'étendant depuis l'extrémité côté pointe de clé (76) du plan de commande (70) situé à l'extérieur de la nervure jusqu'au premier évidement (72).

3. Clé (10) selon la revendication 1 ou 2, **caractérisée en ce que** la clé (10) présente exactement deux plans de commande (68, 70), à savoir le plan de commande (70) situé à l'extérieur de la nervure et un plan de commande (68) situé à l'intérieur de la nervure, qui est disposé entre le plan de commande (70) situé à l'extérieur de la nervure et l'une des surfaces latérales larges de clé (32, 32').

4. Clé (10) selon la revendication 3, **caractérisée en ce que** le plan de commande (68) situé à l'intérieur de la nervure présente un biseau d'entrée (74) au niveau de son extrémité côté pointe de clé (76).

5. Clé (10) selon la revendication 4, **caractérisée en ce que** la portion de pointe (66) est plus éloignée de la pointe de clé (13) que le biseau d'entrée (74) du plan de commande situé à l'intérieur de la nervure.

6. Clé (10) selon l'une quelconque des revendications 1 à 5, **caractérisée en ce qu'**un contour en section transversale (80) de la portion de pointe (66) dans un plan parallèle aux surfaces latérales larges de clé (32, 32') est polygonal, en particulier est triangulaire ou rectangulaire, en particulier carré.

7. Clé (10) selon l'une quelconque des revendications 1 à 5, **caractérisée en ce qu'**un contour en section transversale (80) de la portion de pointe (66) dans un plan parallèle aux surfaces latérales larges de clé (32, 32') est en forme d'ellipse, en particulier est circulaire.

8. Clé (10) selon l'une quelconque des revendications 1 à 7, **caractérisée en ce que** la portion de pointe (66) est réalisée sous forme fixe.

9. Barillet (16) comprenant un boîtier (20) et un noyau de cylindre (22), le barillet (16) présentant une pluralité de sécurités (88, 89), chaque sécurité (88, 89) pouvant être déplacée entre un état de blocage un état de libération et bloquant un mouvement de rotation du noyau de cylindre (22) par rapport au boîtier (20) dans l'état de blocage et le permettant dans l'état de libération, la pluralité de sécurités (88, 89) présentant un premier groupe de sécurités (88) qui est disposé à l'extérieur d'un plan médian longitudinal (30) du barillet (16), une première sécurité (52) (52) du premier groupe de sécurités (88) étant réalisée sous forme de gorge avec une tige de noyau (46) guidée de manière solidaire en rotation, la tige de noyau (46) de la première sécurité (52) du premier groupe de sécurités (88) présentant une rainure (58) tournée dans la direction du plan médian longitudinal (30), la rainure (58) étant disposée à distance d'une extrémité côté noyau (51) de la tige de noyau (46), la rainure (58) étant réalisée sous forme de rainure en retrait (58) s'étendant parallèlement au plan médian longitudinal (30), le noyau de cylindre (22) présentant un canal de clé (50) s'étendant parallèlement au plan médian longitudinal (30) pour l'introduction de la clé (10), le canal de clé (50) s'étendant entre une ouverture d'introduction de clé (57) et une extrémité intérieure (59) du canal de clé (50), et la rainure (58) étant ouverte dans la direction de l'ouverture d'introduction de clé (57), **caractérisé en ce qu'**une allure de la rainure (58) présente un décalage (62).

10. Barillet (16) selon la revendication 9, **caractérisé en ce que** le premier groupe de sécurités (88, 89) présente dans l'ensemble trois sécurités (52, 53, 54) qui sont réalisées à chaque fois sous forme de gorge et qui sont disposées en rangée parallèlement au plan médian longitudinal (30).

11. Barillet (16) selon la revendication 9 ou 10, **caractérisé en ce que** le noyau de cylindre (22) présente un canal de clé (50) s'étendant parallèlement au plan médian longitudinal (30) pour l'introduction de la clé (10), le canal de clé (50) s'étendant entre une ouverture d'introduction de clé (57) et une extrémité intérieure (59) du canal de clé (50), et la première sécurité (52) étant disposée de manière plus éloignée de l'ouverture d'introduction de clé (57) que les autres sécurités (53, 55) du premier groupe de sécurités (88, 89).

12. Barillet (16) selon l'une quelconque des revendications 9 à 11, **caractérisé en ce que** la rainure (58) est réalisée sous forme de rainure continue s'étendant parallèlement au plan médian longitudinal (30).

13. Barillet (16) selon l'une quelconque des revendications 9 à 12, **caractérisé en ce qu'**une extrémité en retrait de la rainure (58) présente un contour en section transversale défini (80) dans un plan parallèle au plan médian longitudinal (30), en particulier le contour en section transversale (80) étant la moitié d'un triangle, d'un rectangle, d'un carré, d'une ellipse ou d'un cercle.

14. Barillet (16) selon l'une quelconque des revendications 9 à 13, **caractérisé en ce que** la rainure (58) présente une allure courbée ou coudée.

15. Barillet (16) selon la revendication 14, **caractérisé en ce que** la rainure (58) présente un biseau d'entrée (64) ou un élargissement d'introduction (94).

16. Barillet (16) selon l'une quelconque des revendications 9 à 15, **caractérisé en ce que** le premier groupe de sécurités (88, 89) présente une deuxième sécurité (53) et une troisième sécurité (55), qui sont réalisées à chaque fois sous forme de gorge avec une tige de noyau (40, 40') guidée de manière solidaire en rotation qui présente un biseau de commande (90, 90').

17. Dispositif de fermeture (100) comprenant un barillet (16) selon l'une quelconque des revendications 9 à 16 et une clé (10) selon l'une quelconque des revendications 1 à 8, une première sécurité (52) du premier groupe de sécurités (88) étant réalisée sous forme de gorge avec une tige de noyau (46) guidée de manière solidaire en rotation, le barillet (16) pouvant être transféré de l'état de blocage à l'état de libération par introduction complète de la clé (10) dans le canal de clé (50) du noyau de cylindre (22), la première sécurité (52) du premier groupe de sécurités (88) étant réalisée et disposée de telle sorte que la portion de pointe (66) de la clé (10), dans une position de la clé (10) complètement introduite dans le canal de clé (50), soit disposée dans la rainure (58) de la première sécurité (52) du premier groupe de sécurités (88) et que la première sécurité (52) du premier groupe de sécurités (88) soit transférée dans l'état de libération, une allure de la rainure (58) présentant un décalage (62) et le dispositif de blocage étant réalisé de telle sorte que la portion de pointe (66) transfère la première sécurité (52) du premier groupe de sécurités (88, 89) dans l'état de libération par le fait que la portion de pointe (66) passe par le décalage (62).

18. Dispositif de fermeture (100) selon la revendication 17, **caractérisé en ce qu'**une longueur (84) de la portion de pointe (66) dans la direction longitudinale (27) est inférieure ou égale à une largeur (82) de la portion de pointe (66) perpendiculairement à la direction longitudinale (27) et parallèlement aux surfaces latérales larges de clé (32, 32').

19. Dispositif de fermeture (100) selon la revendication 17 ou 18, **caractérisé en ce que** le plan de commande (70) situé à l'extérieur de la nervure présente au moins un premier évidement (72) et la portion de pointe (66), la portion de pointe (66) s'étendant depuis l'extrémité côté pointe de clé (76) du plan de commande (70) situé à l'extérieur de la nervure jusqu'au premier évidement (72).

20. Dispositif de fermeture (100) selon l'une quelconque des revendications 17 à 19, **caractérisé en ce qu'**un contour en section transversale (80) de la portion de pointe (66) dans un plan parallèle aux surfaces latérales larges de clé (32, 32') est polygonal, en particulier triangulaire, rectangulaire ou carré, ou en forme d'ellipse, en particulier circulaire, et la rainure (58) étant réalisée sous forme de rainure en retrait (58) s'étendant parallèlement au plan médian longitudinal (30), une extrémité en retrait de la rainure (58) présentant un contour en section transversale (80) dans un plan parallèle au plan médian longitudinal (30) qui correspond à une moitié du contour en section transversale (80) de la portion de pointe (66).
